# EUROPÄISCHE PATENTANMELDUNG

(11) **EP 1 857 636 A1**
(43) Veröffentlichungstag der Anmeldung: **21.11.2007**
(21) Anmeldenummer: 06010315.7
(22) Anmeldetag: 18.05.2006
(51) Int. Cl.: F01D 5/14

(54) **Schaufel einer Strömungsmaschine und Verfahren zur Anpassung der Steifigkeit von Schaufelblatt und Plattform**

(71) Anmelder: SIEMENS AKTIENGESELLSCHAFT, 80333 München (DE)
(72) Erfinder: Ahmad, Fathi, 41564 Kaarst (DE); Dankert, Michael, Dr., 63069 Offenbach (DE)

(57) **Zusammenfassung**

Die Erfindung betrifft eine Schaufel (22) einer Strömungsmaschine, insbesondere eine Gasturbinenschaufel, bei der eine Vertiefung (27) in der Schaufelplattform (24) die Steifigkeit der Plattform (24) an die Steifigkeit des Schaufelblattes (23) anpasst und die Belastbarkeit der Schaufel (22) erhöht. Hierdurch wird eine höhere, servicefreie Betriebszeit für die Schaufel (22) erreicht. Die Erfindung betrifft auch ein Verfahren, zur Anpassung der Steifigkeit von Schaufelblatt (23) und Plattform (24) der Schaufel (22) einer Strömungsmaschine.

## Beschreibung

Die Erfindung betrifft eine Schaufel einer Strömungsmaschine mit aufeinander folgend einer Plattform und einer Schaufel. Die Erfindung betrifft auch ein Verfahren, zur Anpassung der Steifigkeit von Schaufelblatt und Plattform der Schaufel einer Strömungsmaschine.

In Strömungsmaschinen wird in einem Strömungskanal ein Strömungsmedium transportiert oder aus einem strömenden Strömungsmedium Energie gewonnen. Hierzu sind im Strömungskanal Schaufeln angeordnet. Zum Beispiel sind im Strömungskanal einer axialen Gasturbine in Strömungsrichtung aufeinander folgend abwechselnd aus Leitschaufeln gebildete Leitschaufelkränze und aus Laufschaufeln gebildete Laufschaufelkränze angeordnet. Die Leitschaufeln lenken in geeigneter Weise das Strömungsmedium auf die Laufschaufeln, die mit einem Rotor verbunden sind und in Rotation versetzt werden, so dass kinetische Energie des Strömungsmediums in Rotationsenergie umgewandelt wird.

Solche Schaufeln in Strömungsmaschinen sind häufig erheblichen mechanischen Belastungen ausgesetzt. Gerade bei gleichzeitig hoher Temperatur und hoher Drehzahl, wie in einer Gasturbine oder eine Dampfturbine, kommt es zu einer hohen Materialbeanspruchung des Schaufelmaterials. Hierdurch können sich im Schaufelmaterial Risse bilden, die sich im Laufe der Zeit bei fortgesetzter Beanspruchung ausbreiten. Schließlich kann es zu einem Versagen der Schaufel kommen, wobei die Schaufel zerbricht oder Bruchstücke herausgelöst werden. Für in Strömungsrichtung nachfolgende Schaufeln kann dies zu erheblichen Beschädigungen führen. Eine Rissbildung und Rissausbreitung ist somit zu überwachen. Je nach Geschwindigkeit der Prozesse kann es hierdurch zu einer signifikanten Reduzierung der Verfügbarkeit der Strömungsmaschine kommen, da regelmäßige Serviceintervalle zu Ausfallzeiten der Strömungsmaschine führen.

Die JP 10299408 zeigt eine Gasturbinenschaufel, bei der in Bereichen hoher thermischer Spannungen elliptische Bohrungen eingebracht sind, die eine Rissausbreitung verringern sollen. Die Bohrungen sind im Übergangsbereich von Schaufelblatt und Plattform angeordnet, wobei im Schaufelblattbereich die Ellipsenhauptachse senkrecht zur Schaufelachse gerichtet ist. Eine entsprechende Ausrichtung der Bohrungen findet sich an der Hinterkante.

Steifigkeit und thermische Belastung der Plattform bleiben hierbei unberührt, eine Anpassung der Steifigkeiten von Blatt und Plattform findet nicht statt. Rissausbreitungen im Bereich der Plattform wird hierdurch nicht entgegengewirkt.

Die EP1508399 zeigt eine Gasturbinenschaufel, bei der etwa parallel zur Schaufelvorderkante und weniger als 50% der Profilsehnenlänge von der Schaufelvorderkante beabstandet ein Schlitz durch die Schaufel hindurch ausgebildet ist. Die Entlastung mechanische ist auf die Schaufel beschränkt und betrifft nicht die Plattform.

Aufgabe der Erfindung ist die Angabe einer Schaufel einer Strömungsmaschine, die eine besonders hohe mechanische Belastbarkeit, insbesondere hinsichtlich Langzeiteinwirkungen, aufweist. Weitere Aufgabe der Erfindung ist die Angabe eines Verfahrens zur Herstellung einer Schaufel einer Strömungsmaschine, die eine besonders hohe mechanische Belastbarkeit, insbesondere hinsichtlich Langzeiteinwirkungen, aufweist.

Erfindungsgemäß wird die auf eine Schaufel einer Strömungsmaschine gerichtete Aufgabe gelöst durch eine Schaufel einer Strömungsmaschine, umfassend eine Schaufelplattform und ein Schaufelblatt, wobei Vertiefungen in der Schaufelplattform so ausgebildet sind, dass die Steifigkeit der Plattform der Steifigkeit des Blattes angenähert wird.

Die Erfindung geht von der Erkenntnis aus, dass durch eine Anpassung der Steifigkeit von Plattform und Blatt die Belastbarkeit der Schaufel verbessert wird. Eine Anpassung der Steifigkeit einer Schaufelplattform an ein Schaufelblatt kann durch Einbringen einer Vertiefung in die Schaufelplattform erreicht werden, wodurch gezielt eine geringere, an das Blatt angepasste, Steifigkeit eingestellt wird. Die Erfindung geht dabei auch von der Erkenntnis aus, dass es trotz der erheblichen mechanischen Beanspruchung der Schaufelplattform möglich ist, eine Vertiefung in die Plattform einzubringen, ohne dabei die mechanische Festigkeit der Schaufel unzulässig herabzusetzen.

Die Schaufel wird im Betrieb der Strömungsmaschine Biegungen und Schwingungen ausgesetzt. Die Plattform ist in konventionellen Ausführungen sehr steif ausgeführt. Ein sprunghafter Übergang von einer niedrigen zu einer hohen Steifigkeit gerade am besonders hoch beanspruchten Übergang vom Schaufelblatt zur Plattform führt in Ausführungen nach dem Stand der Technik zu verstärkter Materialermüdung und der Entstehung von Rissen, deren Ausbreitung zum Versagen der Schaufel führen kann. Durch eine Vertiefung wird gezielt eine geringere Steifigkeit der Plattform eingestellt. Die Steifigkeit der Plattform wird an die Steifigkeit des Schaufelblattes angepasst und der hoch beanspruchte Übergang wird entlastet. Schwingungen werden vermehrt von Plattform und Blatt gemeinsam aufgenommen.

Eine Plattform erfährt thermische Belastungen, weil Plattformober- und -unterseite verschiedenen Temperaturen ausgesetzt sind. Weniger Material und geeignete Oberflächenstrukturen verringern die durch thermische Einflüsse entstehende mechanische Belastung bei gleichzeitiger besserer Kühlbarkeit und verbessern die Flexibilität und Belastbarkeit.

Eine Vertiefung kann auch bei einer Strömungsmaschine, die schon einmal in Betrieb genommen worden ist, nachträglich in eine Plattform eingebracht werden. Damit eröffnet sich die Möglichkeit, Strömungsmaschinen mit verbesserter Beschaufelung nachzurüsten.

Weitere Bohrungen können die Flexibilität erhöhen. Die Entlastung kann auch durch eine Vielzahl von Vertiefungen, etwa in einer Reihe aufeinander folgend parallel am Schaufelprofil ausgeführt, erreicht werden.

Gegenüber einer Vielzahl von etwa kreisrunden Vertiefungen weist eine längliche Vertiefung nach Erkenntnis der Erfinder den Vorteil auf, wenige Randzonen zu haben, die häufig gerade Quellen für eine Rissentstehung sein können.

Vorzugsweise betragen die Abmessungen der Vertiefungen 0,5 bis 1,5 mm in der Breite und 60 bis 80 % der Plattformhöhe in der Tiefe. Das Vertiefungsprofil ist vorteilhafterweise gerundet, um spannungsarme Oberflächen zu erzeugen. Ein eckiges Profil ist anfälliger für Rissentstehung.

Bevorzugtermaßen weist eine Vertiefung in der Plattform eine längliche Ausführung auf, d.h. insbesondere ist eine Vertiefung als Rille oder Nute ausgeführt. Weiter bevorzugt verläuft sie in etwa parallel zu dem Profil des Blattes entweder auf der Druckseite, oder auf der Saugseite oder auf beiden Seiten.

Vorzugsweise erstreckt sich die Vertiefung über mindestens die Hälfte des Profils des Schaufelblatts.

Bevorzugtermaßen erstrecken sich auf der Druckseite, oder der Zugseite oder auf beiden Seiten mehrere Vertiefungen etwa parallel nebeneinander, in der Richtung dem Profil des Blattes folgend. Hierdurch können insbesondere auch Vertiefungen mit einer relativ geringen Tiefe zu gewünschten, entlastenden Effekt führen.

Vorzugsweise sind die Vertiefungen vom Schaufelblatt weniger beabstandet als von der Plattformkante. Bevorzugtermaßen liegt die Vertiefung in spannungsarmen Regionen mehr als 10% des Abstandes zwischen Schaufelprofil und Plattformkante vom Schaufelprofil beabstandet, weiter bevorzugt zwischen 15% und 30%. Das gezielte Einbringen einer Vertiefung in spannungsarme Regionen einer Plattform reduziert die Belastbarkeit der Schaufelplattform keineswegs. Sie führt vielmehr zu einer verbesserten Schwingungsaufnahmefähigkeit der Schaufelplattform infolge einer homogeneren Steifigkeit und verbessert somit die Belastbarkeit.

Bevorzugtermaßen erstreckt sich eine Vertiefung auf der der Schaufel zugewandten Seite einer Schaufelplattform, oder auf der gegenüberliegenden, dem Schaufelfuß zugewandten Seite, oder Vertiefungen erstrecken sich auf beiden Seiten.

Vorzugsweise ist die Schaufel eine Gasturbinenschaufel. In einer Gasturbine kommt es zu einer besonders hohen Beanspruchung der Schaufel. Neben einer hohen Strömungsgeschwindigkeit des Gasmediums im Heißgaskanal der Gasturbine treten auch besonders hohe Temperaturen auf, die die Festigkeit der Schaufelmaterialien herabsetzen. Weiterhin kommt es in einer Gasturbine durch das heiße Rauchgas auch zu einer besonders hohen Korrosion und Oxidation, welche zusätzlich das Schaufelmaterial schwächen kann und an den geschwächten Stellen Ausgangspunkte für Rissbildungen liefert.

Die Gasturbinenschaufel ist vorzugsweise eine Laufschaufel. Die mechanischen Beanspruchungen sind bei Laufschaufeln aufgrund der zusätzlich auftretenden hohen Fliehkräfte besonders hoch.

Bevorzugtermaßen ist die Turbinenschaufel eine Leitschaufel. Gerade die erste Reihe von Schaufeln in einer Gasturbine ist eine Leitschaufelreihe und thermisch am höchsten beansprucht, da hier das in der Brennkammer erzeugte Heißgas mit maximaler Temperatur und größter Geschwindigkeit in den Heißgaskanal eintritt. Hieraus folgt eine besonders hohe Belastung dieser Leitschaufeln.

Die auf die Schaufel einer Strömungsmaschine gerichtete Aufgabe wird auch gelöst durch eine Schaufel einer Strömungsmaschine, umfassend eine Schaufelplattform und ein Schaufelblatt, wobei Vertiefungen in der Schaufelplattform ausgebildet sind, die mit einem Füllmaterial gefüllt sind.

Die Vertiefungen zur Anpassung der Steifigkeit von Schaufelblatt und Plattform sind somit nicht offen, sondern mit einem Füllmaterial gefüllt. Die Funktion der Anpassung der Steifigkeit wird gleichwohl erfüllt, da Spannungen durch das Füllmaterial und den Materialübergang abgebaut werden. Die Funktion der Rissausbreitungsbegrenzung an den Vertiefungen wird ebenfalls erfüllt, da im Übergangsbereich vom Plattformmaterial zum Füllmaterial Korngrenzen quer zur Rissausbreitungsrichtung verlaufen, die eine effektive Begrenzung der Rissausbreitung bewirken.

Bevorzugt ist das Füllmaterial ein Lot. Ein geeignetes Lot kann bei vergleichsweise niedrigen Temperaturen in die Vertiefungen eingebracht werden, so dass durch diesen Vorgang keine Beeinträchtigung des Plattformmaterials zu befürchten ist.

Die auf ein Verfahren gerichtete Aufgabe wird erfinderungemäß gelöst durch ein Verfahren zur Anpassung der Steifigkeit von Schaufelblatt und Plattform einer Schaufel einer Strömungsmaschine, wobei Vertiefungen in die Plattform eingebracht werden.

Die Vorteile dieses Verfahrens entsprechen den obigen Ausführungen zu den Vorteilen der Schaufel für eine Strömungsmaschine. Vorzugsweise werden nach dem Einbringen der Vertiefungen diese durch ein Füllmaterial, insbesondere eine Lot, wieder gefüllt. Die Vertiefungen können durch einen Laserstrahl, durch Fräßen oder durch Einerodieren gebildet sein. Insbesondere können die Vertiefungen gegossen sein. Die Erfindung wird beispielhaft anhand der Zeichnungen näher erläutert. Es zeigen teilweise schematisch und nicht maßstäblich:
- FIG 1: eine Gasturbine
- FIG 2: eine Schaufelplattform mit länglicher Vertiefung über mehr als die Hälfte des Profils des Schaufelblatts
- FIG 3: einen Schnitt durch eine Schaufelplattform
- FIG 4: eine Schaufelplattform mit unterbrochenen Vertiefungen
- FIG 5: eine Schaufelplattform mit mehreren nebeneinander laufenden Vertiefungen

Gleiche Bezugszeichen haben in den verschiedenen Figuren die gleiche Bedeutung.

Figur 1 zeigt eine Gasturbine 1. Die Gasturbine 1 ist entlang einer Turbinenachse 10 gerichtet und weist entlang der Turbinenachse 10 aufeinander folgend einen Verdichter 3, eine Brennkammer 5 und ein Turbinenteil 7 auf. Der Verdichter 3 und das Turbinenteil 7 sind auf einer gemeinsamen Turbinenwelle 9 angeordnet. Im Turbinenteil 7 ist ein Heißgaskanal 12 gebildet, in den Leitschaufeln 11 und Laufschaufeln 13, die auf der Turbinenwelle 9 angeordnet sind, hinein ragen.

Im Betrieb der Gasturbine 1 wird vom Verdichter 3 Umgebungsluft angesaugt und zu Verdichterluft 15 komprimiert. Die Verdichterluft 15 wird mit Brennstoff in der Brennkammer 5 zu Heißgas 17 verbrannt, welches durch den Heißgaskanal 2 strömt. Dabei versetzt es über die Wirkung auf die Laufschaufeln 13 die Turbinenwelle 9 in Bewegung. Die Rotationsenergie der Turbinenwelle 9 kann z.B. zur Erzeugung elektrischer Energie genutzt werden.

Figur 2 zeigt eine Schaufel 22 mit einer Schaufelplattform 24 sowie dem Profil des Schaufelblatts 23 am Schaufelblatt-Plattform-Übergang. Das Schaufelblatt 23 weist eine Druckseite 25 und eine Saugseite 26 auf. Dem Profil des Schaufelblatts 23 folgend sind Vertiefungen 27 eingebracht, deren Tiefen *h* zwischen 60 und 80 % der Plattformhöhe *H* betragen und deren Breiten b zwischen 0,5 und 1,5 mm liegen. Die Vertiefungen 27 sind dichter am Schaufelblatt 23 als an den Plattformkanten 28 angeordnet. Eine der Vertiefungen ist mit einem Füllmaterial 29, einem Lot, vollständig ausgefüllt.

Figur 3 zeigt vergrößert dargestellt einen Querschnitt durch die Plattform 24 am Ort einer Vertiefung 27. Die Vertiefung ist mit einem gerundeten Profil ausgeführt.

Figur 4 zeigt analog zu Figur 2 eine Schaufelplattform 24. Die Plattform 24 weist keine durchgehenden Vertiefungen 27 auf, sondern Reihen kleinerer Vertiefungen 27, die aber auch wieder dem Profil des Schaufelblatts 23 folgen. Bei geringer Festigkeitsherabsetzung der Plattform 24 wird die Steifigkeit ausreichend angepasst.
Das gerundete Profil erlaubt eine präzise und einfache Fertigung.

Figur 5 zeigt analog zu Figur 2 eine Schaufelplattform 24 bei der sich mehrere Vertiefungen (27), dem Profil des Schaufelblattes (23) folgend, aneinanderreihen

Schaufeln in Strömungsmaschinen sind häufig erheblichen mechanischen Belastungen ausgesetzt. Gerade bei gleichzeitig hoher Temperatur und hoher Drehzahl, wie in einer Gasturbine oder eine Dampfturbine, kommt es zu einer hohen Materialbeanspruchung des Schaufelmaterials. Durch die Vertiefungen 27 wird die Steifigkeit der Plattform 24 an die des Schaufelblattes 23 angepasst, wodurch die Entstehung und Ausbreitung von Rissen begrenzt wird, die sich im Laufe der Zeit bei fortgesetzter Beanspruchung ausbreiten würden, was schließlich zu einem Versagen der Schaufel 22 führen könnte, wobei die Schaufel 22 zerbräche oder Bruchstücke herausgelöst würden. Für in Strömungsrichtung nachfolgende Schaufeln könnte dies zu erheblichen Beschädigungen führen. Eine Rissbildung und Rissausbreitung ist somit zu überwachen. Je nach Geschwindigkeit der Prozesse kann es hierdurch zu einer signifikanten Reduzierung der Verfügbarkeit der Strömungsmaschine kommen, da regelmäßige Serviceintervalle zu Ausfallzeiten der Strömungsmaschine führen. Durch das Einbringen von Vertiefungen 27 in die Schaufelplattform 24 werden die Lebensdauer und die Belastbarkeit der Schaufel 22 erhöht, wodurch längere Betriebszeiten möglich und weniger Serviceintervalle nötig sind.

## Patentansprüche

1. Schaufel (22) einer Strömungsmaschine, umfassend ein Schaufelblatt (23) und eine Plattform (24) mit einer Plattformhöhe (*H*), **dadurch gekennzeichnet, dass** die Plattform eine Vertiefung (27) der Tiefe (*h*) und Breite (*b*), zur Anpassung der Steifigkeit der Plattform (24) an die Steifigkeit des hohlen Schaufelblattes (23), aufweist.

2. Schaufel (22) nach Anspruch 1, bei der die Tiefe *h* zwischen dem 0,6-fachen von *H* und dem 0,8-fachen von *H* liegt.

3. Schaufel (22) nach den vorhergehenden Ansprüchen, bei der die Breite *b* der Vertiefung zwischen 0,5 und 1,5 mm liegt.

4. a) Schaufel (22) nach Anspruch 3, mit einer Druckseite (25) und einer Saugseite (26), wobei sich die Vertiefung (27) auf der Druckseite (25) befindet.
b) Schaufel (22) nach Anspruch 3, mit einer Druckseite (25) und einer Saugseite (26), wobei sich die Vertiefung (27) auf der Saugseite (26) befindet.
c) Schaufel (22) nach Anspruch 3, mit einer Druckseite (25) und einer Saugseite (26), wobei sich die Vertiefung (27) auf der Druckseite (25) und auf der Saugseite (26) befindet.

5. Schaufel (22) nach den vorhergehenden Ansprüchen, bei der die Vertiefungen (27) eine längliche Ausdehnung aufweisen.

6. Schaufel (22) nach Anspruch 5, wobei die Vertiefung (27) als Rille oder Nute ausgeführt ist.

7. Schaufel (22) nach Anspruch 6, bei der das Vertiefungsprofil gerundet ist.

8. Schaufel (22) nach Anspruch 5 oder 6, bei der die Vertiefung (27) dem Profil des Schaufelblattes (23) folgt.

9. Schaufel (22) nach Anspruch 8, bei der sich die Vertiefung (27) entlang mindestens der Hälfte des Profils des Schaufelblattes (23) erstreckt.

10. Schaufel (22) nach Anspruch 8, bei der sich mehrere Vertiefungen (27), dem Profil des Schaufelblattes (23) folgend, aneinanderreihen.

11. Schaufel (22) nach den vorhergehenden Ansprüchen, bei der etwa parallel sich mehrere Vertiefungen nebeneinander, dem Profil des Schaufelblattes (23) folgend, erstrecken.

12. Schaufel (22) nach den vorhergehenden Ansprüchen, bei der jeder Punkt der Vertiefung (27) einen Abstand p vom Profil und q von der Plattformkante (28) aufweist, wobei p kleiner ist als q.

13. Schaufel (22) nach den vorhergehenden Ansprüchen, bei der die Vertiefung über10% des Abstandes zwischen Schaufelprofil und Plattformkante vom Schaufelprofil beabstandet ist.

14. Schaufel (22) nach Anspruch 13, bei der die Vertiefung zwischen 15% und 30% des Abstandes zwischen Schaufelprofil und Plattformkante vom Schaufelprofil beabstandet ist.

15. Schaufel (22) nach einem dem Ansprüche 13 oder 14, die als Gasturbinenschaufel ausgebildet ist.

16. Schaufel (22) nach Anspruch 15, die als Laufschaufel ausgebildet ist.

17. Schaufel (22) nach Anspruch 15, ausgebildet als Leitschaufel.

18. Schaufel (22) nach einem der vorhergehenden Ansprüche, bei der die Vertiefung mit einem Füllmaterial (29) gefüllt ist.

19. Schaufel (22) nach Anspruch 13 oder 14, bei der das Füllmaterial (29) ein Lot ist.

20. Schaufel (22) einer Strömungsmaschine, umfassend ein Schaufelblatt (23) und eine Plattform (24) mit einer Plattformhöhe *H*, **gekennzeichnet dadurch, dass** die Plattform eine Vertiefung (27) der Tiefe *h* und Breite *b*, zur Anpassung der Steifigkeit der Plattform (24) an die Steifigkeit des hohlen Schaufelblattes (23), aufweist, bei der die Vertiefung mit einem Füllmaterial gefüllt ist.

21. Schaufel (22) nach Anspruch 20, bei der das Füllmaterial (29) ein Lot ist.

22. Verfahren zur Herstellung einer Schaufel (22) einer Strömungsmaschine, wobei die Schaufel (22) ein Schaufelblatt (23) und eine Plattform (24) aufweist, bei dem in die Plattform (24) eine Vertiefung (27) so eingebracht wird, dass die Steifigkeit der Plattform (24) an die Steifigkeit des hohlen Schaufelblattes (23) angepasst wird.

23. Verfahren gemäß Anspruch 22, bei dem eine Vertiefung durch Fräßen, Einerodieren oder Bearbeitung mit einem Laser eingebracht wird.

24. Verfahren gemäß Anspruch 22, bei dem die Vertiefung bereits beim Gießen der Plattform ausgeführt wird.

25. Verfahren gemäß Anspruch 22, bei dem die Vertiefung (27) durch ein Füllmaterial (29) wieder gefüllt wird.
